# EUROPÄISCHE PATENTSCHRIFT

(11) **EP 1 441 869 B1**
(45) Veröffentlichungstag und Bekanntmachung des Hinweises auf die Patenterteilung: **08.11.2006**
(21) Anmeldenummer: 02779287.8
(22) Anmeldetag: 02.09.2002
(51) Int. Cl.: B22D 11/04

(54) **STRANGGUSSKOKILLE**
CONTINUOUS CASTING MOULD
COQUILLE DE COULEE CONTINUE

(30) Priorität: 28.09.2001 AT 15412001
(43) Veröffentlichungstag der Anmeldung: 04.08.2004
(73) Patentinhaber: Voest-Alpine Industrieanlagenbau GmbH & Co, 4031 Linz (AT)
(72) Erfinder: FLICK, Andreas, A-4020 Linz (AT); LETTMAYR, Gernot, A-4490 St. Florian (AT); WIMMER, Franz, A-4752 Riedau (AT); SHAN, Guoxin, A-4020 Linz (AT)
(74) Vertreter: Berg, Peter
(86) Internationale Anmeldenummer: PCT/EP2002/009765
(87) Internationale Veröffentlichungsnummer: WO 2003/028924

(56) Entgegenhaltungen:
- EP-A- 0 552 501
- EP-A- 1 002 599
- DE-A- 3 501 422
- DE-A- 3 907 351
- GB-A- 2 329 141

## Beschreibung

Die Erfindung betrifft eine Durchlaufkokille für eine Stranggießanlage, insbesondere eine Stahlstrang-Durchlaufkokille, zum Gießen eines Metallstranges mit einem Dünnbrammenquerschnitt mit maximal 150 mm Dicke, mit einem von gekühlten Breitseitenwänden und Schmalseitenwänden gebildeten Formhohlraum, wobei die einander gegenüberliegenden Breitseitenwände einen zentralen Erweiterungsbereich bilden, der in Richtung zu den einander gegenüberliegenden Schmalseitenwänden in Schmalseiten-Verstellbereiche übergeht.

Durchlaufkokillen dieser Art werden in der Praxis als "Trichterkokillen" bezeichnet und sind mit unterschiedlichen Ausgestaltungen des trichterförmigen Erweiterungsbereiches in der Literatur beschrieben. Die vielen Ausführungsformen, die von der ursprünglichen Rossi-Kokille (DE-C 887 990) und der ersten Verstellkokille mit einem trichterförmigen Erweiterungsbereich (EP-B 149 734) abgeleitet wurden, reflektieren die Probleme bei der Strangschalenbildung und der Umformung dieser Strangschale im räumlich gekrümmten Erweiterungsbereich.

Eingangsseitig weisen die bekannten Durchlaufkokillen im Bereich des Meniskus einen spindelförmigen Formhohlraumquerschnitt auf, der in Richtung zu den Schmalseitenwänden auf das Maß des zu gießenden Stranges kontinuierlich verengt ist und der in Strangausziehrichtung bzw. Gießrichtung entweder noch innerhalb der Kokillenlänge oder direkt im Austrittsquerschnitt oder im nachfolgenden Stütz- und Führungsrollengerüst der Stranggießanlage auf das Maß der gewünschten Strangdicke zurückgeführt ist.

Durch diese Ausgestaltung ist es möglich, in einer derartigen Kokille Stahlstränge zu erzeugen, die bei üblichen Brammenbreiten Strangdicken von weniger als 150 mm, vorzugsweise jedoch 30 bis 100 mm aufweisen und gleichzeitig Schmelze mit Tauchgießrohren in die Durchlaufkokille einzubringen, die dicker sind, als die Zieldicke für den Gussstrang.

Aus der EP-A 1 002 599, der DE-A 39 07 351 und der EP-A 552 501 sind bereits Durchlaufkokillen bekannt, deren trichterförmiger Erweiterungsbereich in normal zur Kokillenlängsachse gelegten Schnittebenen von Kreisbogenabschnitten gebildet ist, die die konkav-konvex-gekrümmte Spindelform nachbilden. Insbesondere in den Wendepunkten, in denen Kreisbögen mit voneinander abweichenden Radien fluchtend ineinander übergehen, kommt es zu großen Radius- und Krümmungssprüngen. An diesen Unstetigkeitsstellen hebt die Strangschale von der Kokillenwand ab, wodurch inhomogene Temperaturverhältnisse in der Strangschale und daraus resultierend ein ungleichmäßiges Strangschalenwachstum auftritt. In weiterer Folge führt dies zu Temperaturspannungen zwischen benachbarten Strangzone und erhöhten Belastungen, sowie unter Umständen zu Schädigungen der Strangschale.

Aus der EP-A 552 501, der EP-A 909 597, der GB-A 2 329 141 und der DE-A 39 07 351 sind beispielsweise Durchlaufkokillen bekannt, bei denen sich die Kontur des trichterförmigen Erweiterungsbereiches in Längsrichtung, d. h. entlang von Schnittebenen parallel zur Kokillenlängsachse sprunghaft bzw. mit großer Krümmungsänderung verändern. Zumeist betrifft dies Kokillen, deren trichterförmiger Erweiterungsbereich bereits in einem größeren Abstand von der Kokillenausgangskante in einem Rechteckquerschnitt endet. Neben den bereits zuvor beschriebenen Nachteilen der plötzlichen bzw. großen Radius- und Krümmungsänderungen der den Erweiterungsbereich beschreibenden Kurven, ergeben sich zusätzliche Belastungen der Strangschale durch die Kokillenoszillation. Das lokal verstärkte Klopfen der Kokille auf den trichterförmigen Keil des Stranges bewirkt eine zusätzliche Beeinträchtigung der Strangschale in diesem Bereich. Aus der GB-A 2 329 141 ist es weiters bekannt, die Kontur des trichterförmigen Erweiterungsbereiches durch klothoidenähnlichen Kurven darzustellen. Durch die Rückführung des trichterförmigen Erweiterungsbereiches innerhalb einer Teilstrecke der Kokillenlänge kommt es trotzdem zu erheblichen Krümmungsänderungen.

Eine Durchlaufkokille der eingangs beschriebenen Art, mit einem Erweiterungsbereich, der sich von der Kokilleneingangskante über die gesamte Kokillenlänge erstreckt und erst im Kokillenausgangsquerschnitt auf den annähernd Rechteckquerschnitt des zu gießenden Stranges zurückgenommen wird, ist bereits aus der DE-C 35 01 422 bekannt. Bei dieser Kokille ist die Kontur des Erweiterungsbereiches in normal zur Kokillenlängsachse gelegten Schnittebenen von aneinander fluchtend anschließenden Kreisbögen gebildet und weist ebenfalls die zuvor beschriebenen Nachteile großer Krümmungsänderungen auf. Der durch die Rückformung des Erweiterungsbereiches zwangsweise auftretenden Verkürzung der Strangumfangslänge wird durch eine entsprechende Anstellung der Schmalseitenwände entgegengewirkt und so bereits eine Strangschalenverwerfung vermieden.

Aufgabe der vorliegenden Erfindung ist es daher, die beschriebenen Nachteile des bekannten Standes der Technik zu vermeiden und eine Durchlaufkokille vorzuschlagen, bei der die Kontur des Formhohlraumes derart optimiert ist, dass ein Abheben des Stranges von der Kokillenwand vom Meniskus bis zur Kokillenaustrittskante weitgehend verhindert wird und somit eine homogenere Strangschalenbildung in der Kokille gewährleistet ist.

Diese Aufgabe wird erfindungsgemäß durch die Kombination der Merkmale des Anspruchs 1 gelöst. Eine weitgehende Vermeidung von Krümmungssprüngen schafft die besten Bedingungen für eine optimale Strangschalenausbildung.

Der beschriebene Vorteil einer Verminderung des Abhebens der Strangschale stellt sich gleichermaßen ein, wenn näherungsweise oder exakt von Kreisbögen oder Geraden gebildete Kurvenabschnitte durch von Klothoiden oder klothoidenähnliche Kuven gebildete Kurvenabschnitte verbunden sind und Krümmungssprünge dieser Kurvenabschnitte an deren Übergangsstellen minimiert oder auf Null reduziert sind.

Eine bevorzugte Ausgestaltung im Mittenbereich des Erweiterungsbereiches ist dann gegeben, wenn die Kontur des Formhohlraumes im Erweiterungsbereich in normal zur Kokillenlängsachse gelegten Schnittebenen von zu den Schmalseitenwänden symmetrisch verlaufenden Kurven mit konvex-konkavem Verlauf gebildet ist, die ausgehend von der Mitte der Formhohlraumkontur mit nur geringer oder keiner Krümmung in einen Bereich mit stetig zunehmender Krümmung übergehen. Damit wird Abhebetendenzen der Strangschale in diesem Zentralbereich wirksam entgegengewirkt.

Günstige Bedingungen stellen sich hierbei ein, wenn die Krümmung (k) in der Mitte der Formhohlraumkontur der Bedingung k ≤ 0,3*(4H)/(H²+L²) entspricht,
wobei k = Krümmung (mm)
H = halbe maximale Formhohlraumerweiterung (mm)
L = halbe Breite des Erweiterungsbereiches B₁ (mm)

Eine Verbesserung der Strangschalenbildung und Strangschalenführung entlang der Breitseitenwände stellt sich ein, wenn die Krümmungssprünge beim Übergang vom zentralen Erweiterungsbereich zu den Schmalseiten-Verstellbereichen und am Ort der Wendetangenten im Kurvenverlauf minimiert sind, vorzugsweise gegen Null gehen. Hierbei ergeben sich günstige Bedingungen, wenn die Krümmungssprünge (Δk) beim Übergang vom zentralen Erweiterungsbereich (11) zu den Schmalseiten-Verstellbereichen (12, 13) der Bedingung Δk ≤ 0,5*(4H)/(H²+L²) entsprechen, oder wenn die Krümmungssprünge (Δk) am Ort der Wendetangenten (25) der Bedingung Δk ≤ 0,4*(8H)/(H²+L²) entsprechen.

Das Abheben der Strangschale von der Breitseitenwand der Kokille wird weitgehend vermieden, wenn die Kontur des Formhohlraumes im Erweiterungsbereich in parallel zur Kokillenlängsachse und den Schmalseitenwänden gelegten Schnittebenen zwischen der Kokilleneingangskante und der Kokillenausgangskante von Geraden gebildet ist. Durch diese lineare Ausbildung des zentralen Ervveiterungsbereiches in Längsrichtung der Kokille tritt eine das Abheben der Strangschale fördernde Krümmungsänderung erst am Kokillenaustritt auf. Dort ist jedoch keine negative Auswirkung durch eine inhomogene Temperaturverteilung zu erwarten, da in diesem Bereich die Einwirkung der direkten Spritzkühlung auf den gegossenen Strang einsetzt.

Kritische Bereiche hinsichtlich der Abhebung der Strangschale von der Kokillen-Breitseitenwand bilden die maximale Erweiterung, der Übergang vom zentralen Erweiterungsbereich zu den anschließenden Schmalseiten-Verstellbereichen und die Bereiche des Formhohlraumes, die Wendepunkte aufweisen. Hier wird eine Minimierung der Strangschalenabhebung einerseits dadurch erreicht, dass der Übergang von zentralem Erweiterungsbereich und daran seitlich anschließendem Schmalseiten-Verstellbereich von einer Geraden gebildet ist, die in einer parallel zur Kokillenlängsachse und den Schmalseitenwänden gelegten Schnittebene die Kokilleneingangskante und die Kokillenausgangskante verbindet, andererseits dadurch erreicht, dass die Orte der Wendetangenten in der Kontur des Formhohlraumes bei normal zur Kokillenlängsachse gelegten Schnittebenen zwischen Kokilleneingangskante und Kokillenausgangskante Geraden bilden, die in einer parallel zur Kokillenlängsachse gelegten Schnittebene liegen.

In Anlehnung an die betriebliche Praxis ist es vorteilhaft, wenn die Geraden im Ausmaß der Strangschrumpfung geneigt angeordnet sind. Die Neigung entspricht in ihrer räumlichen Orientierung und Größenordnung den für die Konuseinstellung der Schmalseiten üblichen Werten. Durch diese Maßnahme soll vermieden werden, dass die Strangschale in Strangabzugsrichtung einen Übergang von einem parallelen Wandbereich in den Erweiterungsbereich durchlaufen muss.

Um speziellen Erstarrungs- und Schrumpfbedingungen besonderer Stahlqualitäten zu entsprechen ist es zweckmäßig, wenn die Kontur des Formhohlraumes im Erweiterungsbereich in parallel zur Kokillenlängsachse und den Schmalseitenwänden gelegten Schnittebenen zwischen der Kokilleneingangskante und der Kokillenausgangskante in Abhängigkeit von den Erstarrungsbedingungen des zu vergießenden Metalles einen kurvenförmigen, vorzugsweise parabolischen Verlauf aufweist. Dies gilt speziell auch für die Bereiche des Überganges vom zentralen Erweiterungsbereich zu den anschließenden Schmalseiten-Verstellbereichen und den Orten der Wendepunkte bzw. Wendetangenten, gegebenenfalls unter Berücksichtigung einer schrumpfungsabhängigen Neigung.

Weitere günstige Einflüsse auf die Qualität des zu gießenden Stranges ergeben sich, wenn die Krümmungsradien der Kontur des Formhohlraumes im Erweiterungsbereich in normal zur Kokillenlängsachse gelegten Schnittebenen zwischen der Kokilleneingangskante und der Kokillenausgangskante in Richtung zur Kokillenausgangskante größer werden und an der Ausgangskante unendlich betragen. Unter Bedachtnahme auf ein Kokillen-Gesamtkonzept ist es zweckmäßig, wenn die Breitseitenwände in den Schmalseiten-Verstellbereichen im wesentlichen parallel zueinander angeordnet sind und die Schmalseitenwände in Abhängigkeit vom Schrumpfverhalten des jeweils zu vergießenden Metalls konvex ausgebildet sind.

Weiter Einzelheiten, Merkmale und Vorteile ergeben sich aus den nachstehenden Erläuterungen und Darstellungen eines den Schutzumfang nicht einschränkenden Ausführungsbeispieles.

Es zeigen:
- Fig. 1a, 1b, 1c,: eine schematische Darstellung der erfindungsgemäßen Durchlaufkokille in Grundriss (Ansicht Z), Aufriss und Kreuzriss (Schnitt A-A) nach einer möglichen Ausführungsform der Erfindung.
- Fig.1d: eine weitere Ausführungsform der erfindungsgemäßen Durchlaufkokille im Kreuzriss (analog zu Schnitt A-A in Fig. 1c),
- Fig. 2: die erfindungsgemäße Durchlaufkokille in einem Längsschnitt mit Tauchgießrohr und gegossenem Strang,
- Fig. 3: das Abhebeverhalten des Stranges von der Breitseitenwand bei großen Krümmungsänderungen in einem rechteckig ausgeformten zentralen Erweiterungsbereich in einer Stranggießkokille nach dem Stand der Technik,
- Fig. 4: das Abhebeverhalten des Stranges von der Breitseitenwand bei großen Krümmungsänderungen in einem trapezförmig ausgeformten zentralen Erweiterungsbereich in einer Stranggießkokille nach dem Stand der Technik,
- Fig. 5: das Abhebeverhalten des Stranges von der Breitseitenwand bei minimierten Krümmungsänderungen in einem rechteckig ausgeformten zentralen Erweiterungsbereich in einer Stranggießkokille nach der Erfindung,
- Fig. 6: einen Vergleich der Kontur des zentralen Erweiterungsbereiches und der zugehörigen Krümmungsverläufe bei der erfindungsgemäßen Kokille und einer Kokille nach dem Stand der Technik.

In Fig. 1a bis 1 c ist in einer schematischen Darstellung eine Durchlaufkokille der erfindungsgemäßen Art dargestellt. Sie besteht aus zwei einander gegenüberliegenden Breitseitenwänden 1, 2 und zwei einander ebenfalls gegenüberliegenden und im Sinne einer Formatverstellung zwischen zwei Positionen B, B1 verstellbaren Schmalseitenwänden 3, 4. Von den Breitseitenwänden 1, 2 und den Schmalseitenwänden 3, 4 wird zwischen den Kokilleneingangskanten 5 und den Kokillenausgangskanten 6 der Formhohlraum 7 der Durchlaufkokille begrenzt, in dem zwischen einem Meniskus (Gießspiegel) 8 und der Kokillenausgangskante 6 ein Gussstrang, bestehend aus einer Strangschale 9 und einem flüssigen Kern 10, geformt wird, wie in Fig.2 veranschaulicht.

Die Breitseitenwände 1, 2 weisen einen zentralen Erweiterungsbereich 11 auf, der im wesentlichen vom engsten Verstellbereich B1 der Schmalseitenwände 3, 4 begrenzt ist und beidseitig in die Schmalseiten-Verstellbereiche 12, 13 übergeht. Diese Schmalseiten-Verstellbereiche sind von zueinander planparallelen Wandteilen der Breitseitenwände 1, 2 gebildet und erstrecken sich von der Kokilleneingangskante 5 bis zur Kokillenausgangskante 6. In Abweichung von dieser Ausführungsform ist es durchaus möglich, dass die Breitseitenwände im Bereich der Schmalseiten-Verstellbereiche in Strangabzugsrichtung oder in Richtung zu den Schmalseitenwänden konvergierend angeordnete ebene Flächen bilden.

Der zentrale Erweiterungsbereich 11 weist an den Kokilleneingangskanten 5 einen spindelförmig zu den Schmalseiten-Verstellbereichen 12, 13 verjüngten Querschnitt auf. Er ist in seinem Mittenbereich mit einer für die Aufnahme eines Tauchgießrohres 14 ausreichende Breite ausgestattet und zu den Schmalseiten-Verstellbereichen 12, 13 hin durch Kurven 15 mit weitgehend sprungfreiem Krümmungsverlauf auf die Dicke D des zu gießenden Metallstranges reduziert. Diese Kurven 15 bestehen beispielsweise aus Kreisbögen 16, 17, die durch Klothoiden 18, 19, 20, 21 oder klothoidenähnliche Kurven fluchtend verbunden sind und deren Krümmungsverlauf sprungfrei oder sprungminimierend verläuft.

Der zentrale Erweiterungsbereich 11 ist zwischen Kokilleneingangskante 5 und Kokillenausgangskante 6 kontinuierlich verengt und wird an der Kokillenausgangskante 6 auf das Maß eines rechteckigen Austrittsquerschnittes 22 reduziert, der dem gewünschten Gießquerschnitt entspricht. Der Konturverlauf des zentralen Erweiterungsbereiches 11 zwischen Kokilleneingangskante 5 und Kokillenausgangskante 6 wird, bezogen auf eine Schnittebene, die parallel zur Kokillenlängsachse 23 und parallel zu den Schmalseitenwänden 3, 4 gelegt ist, von Geraden 24a, 24b,... 24n gebildet. Diese lineare Ausgestaltung des zentralen Erweiterungsbereiches in Gießrichtung gewährleistet Verformungsfreiheit in der vertikalten Strangabzugsrichtung. Dieser Festlegung der Schnittebene liegt die Annahme zugrunde, dass die Schmalseitenwände 3, 4 planparallel zueinander angeordnet sind und daher keine Konusanstellung vorliegt. Somit sind die Stirnseiten der ebenen Schmalseitenwände parallel zur Kokillenlängsachse orientiert. Eine in der Praxis vorgesehene Konusanstellung der Schmalseitenwände ändert daher nichts an der Orientierung der beschriebenen Geraden. Der zentrale Erweiterungsbereich 11 kann zwischen Kokilleneingangskante 5 und Kokillenausgangskante 6 auch durch eine Kurve mit parabolischem Verlauf 26 verengt werden. (Fig. 1d)

Fig. 3 veranschaulicht Ergebnisse von numerischen Untersuchungen auf Finite-Elemente-Basis in einem Halbschnitt einer Breitseitenwand zwischen Meniskus und Kokillenausgangskante am Beispiel einer Durchlaufkokille nach dem Stand der Technik mit einem zentralen in der Stirnansicht rechteckig ausgeformten Erweiterungsbereich, der sich in Querrichtung zwischen der Linie I, die der Kokillenlängsachse (23) in Fig. 1a entspricht, und dem Schmalseiten-Verstellbereich und in Längsrichtung zwischen Meniskus und der Linie A erstreckt. Die hellen Flächen zeigen Bereiche, an denen das Abheben der Strangschale von der Breitseitenwand besonders markant hervortritt. In diesen Bereichen tritt eine große Krümmungsänderung in der Kontur des zentralen Erweiterungsbereiches auf. An diesen Stellen ist mit inhomogenen Temperaturverhältnissen und verringertem Strangschalenwachstum zu rechnen. Es können hier im wesentlichen drei Bereiche in Querrichtung, angedeutet durch die vertikallen Linien I, II, III, und ein Bereich in Längsrichtung, angedeutet durch die horizontale Linie A unterschieden werden. Besonders gefährdet ist der Bereich mit der größten Erweiterung in der Kokille (Linie I), gefolgt von zwei Bereichen (Linien II, III) an den Kurvenübergängen zum Rand der Kokille hin. In Längsrichtung folgt am Ende des Trichters ein ausgedehnter Bereich (Linie A) mit verschwindendem Kontakt der Strangschale zur Breitseitenwand. Dies kann als gravierender Nachteil von Trichterkokillen angesehen werden, deren Trichter innerhalb der Kokille endet.

Fig. 4 zeigt analoge Ergebnisse bezüglich einer Trichterkokille mit V-förmiger Verengung der Erweiterungsbereiches zwischen Meniskus und Kokillenausgangskante, wie sie ebenfalls aus dem Stand der Technik bekannt ist. Der strukturelle Aufbau der Darstellung entspricht der Fig. 3. Auch bei diesem Kokillentyp stellen sich große Bereiche mit gestörtem Kontakt zwischen Strangschale und Kokillenwand ein. Der Grund liegt in der V-förmigen Trichterkante (Linie V), die schräg zur Gießrichtung liegt und die der Strang / die Strangschale passieren muss. Die damit verbundenen Krümmungsänderungen in Längsrichtung verursachen diese Störungen des Kontaktverhaltens.

Fig. 5 zeigt die Ergebnisse der numerischen Untersuchung auf Finite-Elemente-Basis an Hand einer erfindungsgemäßen Durchlaufkokille. Der strukturelle Aufbau dieser Darstellung entspricht wiederum dem der Fig. 3. Infolge der erfindungsgemäßen Optimierung der Kontur des Formhohlraumes der Kokille stellen sich helle Bereiche mit gestörtem Kontakt zwischen Strangschale und Breitseitenwand nur mehr in unmittelbarer Nähe der Kokillenaustrittskante ein, wo keine negativen Auswirkungen auf die Strangschalenbildung mehr auftreten.

Ein Vergleich der Konturen des Formhohlraumes im Erweiterungsbereich bei einer Trichterkokille nach dem Stand der Technik und einer erfindungsgemäßen Kokille in einer normal zur Kokillenlängsachse gelegten Schnittebene ist in Fig. 6 dargestellt. In der oberen Bildhälfte ist der Konturverlauf über die Kokillenbreite ausgehend von der Kokillenmitte (Kokillenlängsachse) dargestellt und die unteren Bildhälfte zeigt den zugeordneten Krümmungsverlauf über die Kokillenbreite. Der mit punktierten Linien dargestellte Konturverlauf nach dem Stand der Technik ist von zwei ineinander übergehenden Kreisbogenabschnitten gebildet und endet in einer Geraden, die den Schmalseiten-Verstellbereich kennzeichnet. Der zugehörige mit punktierter Linie dargestellte Krümmungsverlauf springt im Kontaktpunkt der beiden Kreisbogenabschnitt (Wendepunkt 25') von einem bis dorthin konstanten negativen Wert zu einem konstanten positiven Wert. Hier tritt die als nachteilig beschriebene massive Unstetigkeitsstelle im Krümmungsverlauf auf, die wesentlich zum Abheben der Strangschale beiträgt. Wirkungsgleiche Verhältnisse liegen am Übergang vom Kreisbogen zur Geraden am Übergang zum Schmalseiten-Verstellbereich auf. Hier springt die Krümmung in einer Unstetigkeitsstelle auf den Wert Null zurück. Im Vergleich dazu ist mit durchgehender Linie der Konturverlauf nach einer Ausführungsform der Erfindung dargestellt, der ausgehend von der Kokillenmitte von einer Klothoide 18 oder klothoidenähnlichen Kurve mit konstant anwachsender Krümmung gebildet ist, an die sich ein Kreisbogenabschnitt 16 mit konstanter Krümmung anschließt. Daran schließt ein von zwei Klothoiden 19,20 oder klothoidenähnlichen Kurven gebildeter Übergangsabschnitt an, in dessen Verlauf die Krümmung von einem negativen Maximalwert bei Durchlaufen eines Wendepunktes 25 kontinuierlich zu einem positiven Maximalwert verändert wird. In weiterer Folge schließt ein Kreisbogenabschnitt 17 mit einem positiven Krümmungswert an, der im weiteren mit einer Klothoide 21 oder klothoidenähnlichen Übergangskurve auf den Krümmungswert Null einer Gerade übergeführt wird. Die Vermeidung von Krümmungssprüngen ist durch diesen Konturverlauf gegeben.

Anstelle der in diesem Ausführungsbeispiel angegebenen Kreisbogenabschnitte im Konturverlauf können auch näherungsweise kreisbogenförmig ausgebildete Kurvenabschnitte verwendet werden. Im Bereich der maximalen Erweiterung im Erweiterungsbereich kann ein von einer Geraden oder näherungsweise von einer Geraden gebildeter Kurvenabschnitt vorgesehen werden. Alle diese Abwandlungen liegen im Schutzbereich der Erfindung.

## Patentansprüche

1. Durchlaufkokille für eine Stranggießanlage, insbesondere eine Stahlstrang-Durchlaufkokille, zum Gießen eines Metallstranges mit einem Dünnbrammenquerschnitt mit maximal 150 mm Dicke, mit einem von gekühlten Breitseitenwänden (1, 2) und Schmalseitenwänden (3, 4) gebildeten Formhohlraum (7), wobei die einander gegenüberliegenden Breitseitenwände einen zentralen Erweiterungsbereich (11) und die Breitseitenwände (1, 2) und die Schmalseitenwände (3, 4) an der Kokillenausgangskante (6) einen rechteckigen Austrittsquerschnitt (22) bilden und der zentrale Erweiterungsbereich (11) in Richtung zu den einander gegenüberliegenden Schmalseitenwänden (3, 4) in Schmalseiten-Verstellbereiche (12, 13) übergeht, wobei sich der zentrale Erweiterungsbereich (11) von der Kokilleneingangskante (5) bis zur Kokillenausgangskante (6) erstreckt und die Kontur des Formhohlraumes (7) im Erweiterungsbereich (11) von der Kokilleneingangskante (5) bis zur Kokillenausgangskante (6) in normal zu einer Kokillenlängsachse (23) gelegten Schnittebenen von Kurven (15) gebildet ist, die zumindest in Teilbereichen Klothoiden (18, 19, 20, 21) oder klothoidenähnlichen Kurven bilden, innerhalb deren die Krümmungssprünge (Δk) minimiert oder auf Null reduziert sind.

2. Durchlaufkokille nach Anspruch 1, **dadurch gekennzeichnet, dass** näherungsweise oder exakt von Kreisbögen (16, 17) oder Geraden gebildete Kurvenabschnitte durch von Klothoiden (18, 19, 20, 21) oder klothoidenähnliche Kuven gebildete Kurvenabschnitte verbunden sind und Krümmungssprünge (Δk) dieser Kurvenabschnitte an deren Übergangsstellen minimiert oder auf Null reduziert sind.

3. Durchlaufkokille nach Anspruch 1, **dadurch gekennzeichnet, dass** die Kontur des Formhohlraumes (7) im Erweiterungsbereich (11) in normal zur Kokillenlängsachse (23) gelegten Schnittebenen von zu den Schmalseitenwänden (3, 4) symmetrisch verlaufenden Kurven (15) mit konvex-konkavem Verlauf gebildet ist, die ausgehend von der Mitte der Formhohlraumkontur mit nur geringer oder keiner Krümmung (k) in einen Bereich mit stetig zunehmender Krümmung übergehen.

4. Durchlaufkokille nach Anspruch 3, **dadurch gekennzeichnet, dass** die Krümmung (k) in der Mitte der Formhohlraumkontur der Bedingung k ≤ 0,3*(4H)/(H²+L²) entspricht,
wobei k = Krümmung (mm)
H = halbe Formhohlraumerweiterung (mm)
L = halbe Breite des Erweiterungsbereiches B₁ (mm)

5. Durchlaufkokille nach einem der vorhergehenden Ansprüche, **dadurch gekennzeichnet, dass** die Krümmungssprünge (Δk) beim Übergang vom zentralen Erweiterungsbereich (11) zu den Schmalseiten-Verstellbereichen (12, 13) und am Ort der Wendetangenten (25) im Kurvenverlauf minimiert sind, vorzugsweise gegen Null gehen.

6. Durchlaufkokille nach Anspruch 5, **dadurch gekennzeichnet, dass** die Krümmungssprünge (Δk) beim Übergang vom zentralen Erweiterungsbereich (11) zu den Schmalseiten-Verstellbereichen (12, 13) der Bedingung Δk ≤ 0,5*(4H)/(H²+L²) entsprechen.

7. Durchlaufkokille nach Anspruch 5, **dadurch gekennzeichnet, dass** die Krümmungssprünge (Δk) am Ort der Wendetangenten (25) der Bedingung Δk ≤ 0,4*(8H)/(H²+L²) entsprechen.

8. Durchlaufkokille nach einem der vorhergehenden Ansprüche, **dadurch gekennzeichnet, dass** die Kontur des Formhohlraumes (7) im Erweiterungsbereich (11) in parallel zur Kokillenlängsachse (23) und den Schmalseitenwänden (3, 4) gelegten Schnittebenen zwischen der Kokilleneingangskante (5) und der Kokillenausgangskante (6) von Geraden (24a, 24b, 24n) gebildet ist.

9. Durchlaufkokille nach einem der vorhergehenden Ansprüche, **dadurch gekennzeichnet, dass** der Übergang von zentralem Erweiterungsbereich (11) und daran seitlich anschließendem Schmalseiten-Verstellbereich (12, 13) von einer Geraden (24a) gebildet ist, die in einer parallel zur Kokillenlängsachse (23) und den Schmalseitenwänden (3, 4) gelegten Schnittebene die Kokilleneingangskante (5) und die Kokillenausgangskante (6) verbindet.

10. Durchlaufkokille nach einem der Ansprüche 1 bis 8, **dadurch gekennzeichnet, dass** die Orte der Wendetangenten in der Kontur des Formhohlraumes (7) bei normal zur Kokillenlängsachse (23) gelegten Schnittebenen zwischen Kokilleneingangskante (5) und Kokillenausgangskante (6) Geraden (24d) bilden, die in einer parallel zur Kokillenlängsachse (23) gelegten Schnittebene liegen.

11. Durchlaufkokille nach einem der Ansprüche 8 bis 10, **dadurch gekennzeichnet, dass** die Geraden (24a, 24b, 24n) im Ausmaß der Strangschrumpfung geneigt angeordnet sind.

12. Durchlaufkokille nach einem der Ansprüche 1 bis 7, **dadurch gekennzeichnet, dass** die Kontur des Formhohlraumes (7) im Erweiterungsbereich (11) in parallel zur Kokillenlängsachse (23) und den Schmalseitenwänden (3, 4) gelegten Schnittebenen zwischen der Kokilleneingangskante (5) und der Kokillenausgangskante (6) in Abhängigkeit von den Erstarrungsbedingungen des zu vergießenden Metalles einen kurvenförmigen, vorzugsweise parabolischen Verlauf (26) aufweist.

13. Durchlaufkokille nach Anspruch 12, **dadurch gekennzeichnet, dass** der Übergang vom zentralen Erweiterungsbereich (11) und daran seitlich anschließendem Schmalseiten-Verstellbereich (12, 13) von einer Kurve mit im wesentlichen parabolischem Verlauf (26) gebildet ist, die in einer parallel zur Kokillenlängsachse (23) und den Schmalseitenwänden (3, 4) gelegten Schnittebene die Kokilleneingangskante (5) und die Kokillenausgangskante (6) verbindet.

14. Durchlaufkokille nach Anspruch 12, **dadurch gekennzeichnet, dass** die Orte der Wendetangenten in der Kontur des Formhohlraumes (7) bei normal zur Kokillenlängsachse (23) gelegten Schnittebenen zwischen Kokilleneingangskante (5) und Kokillenausgangskante (6) Kurven mit im wesentlichen parabolischem Verlauf (26) bilden, die in einer parallel zur Kokillenlängsachse (23) gelegten Schnittebene liegen.

15. Durchlaufkokille nach einem der Ansprüche 12 bis 14, **dadurch gekennzeichnet, dass** die Kurven mit im wesentlichen parabolischem Verlauf (26) im Ausmaß der Strangschrumpfung geneigt angeordnet sind.

16. Durchlaufkokille nach einem der vorhergehenden Ansprüche, **dadurch gekennzeichnet, dass** die Krümmungsradien der Kontur des Formhohlraumes (7) im Erweiterungsbereich (11) in normal zur Kokillenlängsachse (23) gelegten Schnittebenen zwischen der Kokilleneingangskante (5) und der Kokillenausgangskante (6) in Richtung zur Kokillenausgangskante größer werden und an der Ausgangskante unendlich betragen.

17. Durchlaufkokille nach einem der vorhergehenden Ansprüche, **dadurch gekennzeichnet, dass** die Breitseitenwände (1, 2) in den Schmalseiten-Verstellbereichen (12, 13) im wesentlichen parallel zueinander angeordnet sind.

18. Durchlaufkokille nach einem der vorhergehenden Ansprüche, **dadurch gekennzeichnet, dass** die Schmalseitenwände (3, 4) in Abhängigkeit vom Schrumpfverhalten des jeweils zu vergießenden Metalls konvex ausgebildet sind.

## Claims

1. Open-ended mold for a continuous casting installation, in particular an open-ended steel casting mold, for casting a metal strand with a thin slab cross section with a maximum thickness of 150 mm, with a mold cavity (7) formed by cooled broad-side walls (1, 2) and narrow-side walls (3, 4), the mutually opposing broad-side walls forming a central widening region (11), and the broad-side walls (1,2) and the narrow-side walls (3,4) forming a rectangular outlet cross section (22) on the mould outlet edge (6) and the central widening region (11) going over in the direction of the mutually opposing narrow-side walls (3, 4) into narrow-side adjusting regions (12, 13), the central widening region (11) extending from the mould inlet edge (5) to the mould outlet edge (6) and the contour of the mold cavity (7) in the widening region (11) from the mould inlet edge (5) to the mould outlet edge (6) being formed in sectional planes taken at right angles to a longitudinal axis (23) of the mold by curves (15) which at least in partial regions form clothoids (18, 19, 20, 21) or clothoidal curves, within which the sudden changes in curvature (Δk) are minimized or reduced to zero.

2. Open-ended mold according to Claim 1, **characterized in that** curve portions formed approximately or exactly by arcs of a circle (16, 17) or straight lines are joined by curve portions formed by clothoids (18, 19, 20, 21) or clothoidal curves and sudden changes in curvature (Δk) of these curve portions at their transitional points are minimized or reduced to zero.

3. Open-ended mold according to Claim 1, **characterized in that** the contour of the mold cavity (7) in the widening region (11) is formed in sectional planes taken at right angles to the longitudinal axis (23) of the mold by curves (15) running symmetrically in relation to the narrow-side walls (3, 4) with a convex-concave profile, which, starting from the center of the mold cavity contour with only a small or no curvature (k), go over into a region with constantly increasing curvature.

4. Open-ended mold according to Claim 3, **characterized in that** the curvature (k) in the center of the mold cavity contour meets the condition k ≤ 0.3*(4H)/(H²+L²),
where k = curvature (mm)
H = half the mold cavity widening (mm)
L = half the width of the widening region B₁ (mm).

5. Open-ended mold according to one of the preceding claims, **characterized in that** the sudden changes in curvature (Δk) at the transition from the central widening region (11) to the narrow-side adjusting regions (12, 13) and at the location of the inflectional tangents (25) in the curve profile are minimized, preferably tend toward zero.

6. Open-ended mold according to Claim 5, **characterized in that** the sudden changes in curvature (Δk) at the transition from the central widening region (11) to the narrow-side adjusting regions (12, 13) meet the condition Δk ≤ 0.5*(4H)/(H²+L²).

7. Open-ended mold according to Claim 5, **characterized in that** the sudden changes in curvature (Δk) at the location of the inflectional tangents (25) meet the condition Δk ≤ 0.4*(8H)/(H²+L²).

8. Open-ended mold according to one of the preceding claims, **characterized in that** the contour of the mold cavity (7) in the widening region (11) is formed in sectional planes taken parallel to the longitudinal axis (23) of the mold and the narrow-side walls (3, 4) by straight lines (24a, 24b, 24n) between the mold inlet edge (5) and the mold outlet edge (6).

9. Open-ended mold according to one of the preceding claims, **characterized in that** the transition from the central widening region (11) and the narrow-side adjusting region (12, 13) laterally adjoining the latter is formed by a straight line (24a) which, in a sectional plane taken parallel to the longitudinal axis (23) of the mold and the narrow-side walls (3, 4), joins the mold inlet edge (5) and the mold outlet edge (6).

10. Open-ended mold according to one of Claims 1 to 8, **characterized in that** the locations of the inflectional tangents in the contour of the mold cavity (7) with sectional planes taken at right angles to the longitudinal axis (23) of the mold form straight lines (24d) between the mold inlet edge (5) and the mold outlet edge (6) which lie in a sectional plane taken parallel to the longitudinal axis (23) of the mold.

11. Open-ended mold according to one of Claims 8 to 10, **characterized in that** the straight lines (24a, 24b, 24n) are arranged inclined by the extent of strand shrinkage.

12. Open-ended mold according to one of Claims 1 to 7, **characterized in that** the contour of the mold cavity (7) in the widening region (11) has in sectional planes taken parallel to the longitudinal axis (23) of the mold and the narrow-side walls (3, 4) a curved, preferably parabolic, profile (26) between the mold inlet edge (5) and the mold outlet edge (6), in dependence on the solidifying conditions of the metal to be cast.

13. Open-ended mold according to Claim 12, **characterized in that** the transition from the central widening region (11) and the narrow-side adjusting region (12, 13) laterally adjoining the latter is formed by a curve with an essentially parabolic profile (26) which, in a sectional plane taken parallel to the longitudinal axis (23) of the mold and the narrow-side walls (3, 4), joins the mold inlet edge (5) and the mold outlet edge (6).

14. Open-ended mold according to Claim 12, **characterized in that** the locations of the inflectional tangents in the contour of the mold cavity (7) with sectional planes taken at right angles to the longitudinal axis (23) of the mold form curves with an essentially parabolic profile (26) between the mold inlet edge (5) and the mold outlet edge (6) which lie in a sectional plane taken parallel to the longitudinal axis (23) of the mold.

15. Open-ended mold according to one of Claims 12 to 14, **characterized in that** the curves with the essentially parabolic profile (26) are arranged inclined by the extent of strand shrinkage.

16. Open-ended mold according to one of the preceding claims, **characterized in that** the radii of curvature of the contour of the mold cavity (7) in the widening region (11) in sectional planes taken at right angles to the longitudinal axis (23) of the mold become greater between the mold inlet edge (5) and the mold outlet edge (6) in the direction of the mold outlet edge and are infinite at the outlet edge.

17. Open-ended mold according to one of the preceding claims, **characterized in that** the broad-side walls (1, 2) in the narrow-side adjusting regions (12, 13) are arranged essentially parallel to one another.

18. Open-ended mold according to one of the preceding claims, **characterized in that** the narrow-side walls (3, 4) are convexly formed in dependence on the shrinking behavior of the metal respectively to be cast.

## Revendications

1. Lingotière à base ouverte pour une installation de coulée continue, notamment une lingotière à base ouverte à barre d'acier, pour couler une barre métallique avec une section transversale de brame étroite, d'une épaisseur maximale de 150 mm, avec une cavité de moule (7) formée par des parois des côtés larges (1, 2) et parois des côtés étroits (3, 4) refroidies, les parois des côtés larges mutuellement opposées formant une zone d'évasement centrale (11) et les parois des côtés larges (1, 2) et les parois des côtés étroits (3, 4) formant sur l'arête de sortie de la lingotière (6) une section transversale de sortie rectangulaire (22) et la zone d'évasement centrale (11) passant en direction des parois des côtés étroits (3, 4) dans des zones de réglage des côtés étroits (12, 13), la zone d'évasement centrale (11) s'étendant de l'arête d'entrée de la lingotière (5) jusqu'à l'arête de sortie de la lingotière (6) et le contour de la cavité creuse du moule (7) dans la zone d'évasement centrale (11) étant formée de l'arête d'entrée de la lingotière (5) jusque vers l'arête de sortie de la lingotière (6) dans des plans de coupe normalement situés par rapport à un axe longitudinal de la lingotière (23) par des courbes (15), qui au moins dans des régions partielles forment des clothoïdes (18, 19, 20, 21) ou des courbes analogues à des clothoïdes, au sein desquelles des sauts de courbure (Δk) sont minimisés ou réduits à zéro.

2. Lingotière à base ouverte selon la revendication 1, **caractérisé en ce que** des sections de courbes formées approximativement ou exactement par des arcs de cercles (16, 17) sont reliées par des clothoïdes (18, 19, 20, 21) ou par des courbes analogues à des clothoïdes et **en ce que** des sauts de courbures (Δk) de ces sections de courbes sont minimisés ou réduits à zéro dans leur zones de passage.

3. Lingotière à base ouverte selon la revendication 1,
**caractérisée en ce que** dans des plans de coupe normalement situés par rapport à l'axe longitudinal de la lingotière (23), dans la zone d'évasement centrale (11), le contour de la cavité creuse du moule (7) est formé par des courbes (15) s'étendant de façon symétrique par rapport aux parois des côtés étroits (3, 4), avec un trajet concave/convexe, qui à partir du centre du contour de la cavité du moule passe dans une région avec une courbure à croissance constante par seulement une courbure (k) faible, voire une courbure nulle.

4. Lingotière à base ouverte selon la revendication 3, **caractérisée en ce qu'**au centre du contour de la cavité du moule, la courbure (k) correspond à la condition k ≤ 0,3*(4H) / (H²+L²) , avec
k = courbure (mm)
H = demi élargissement de la cavité du moule (mm)
L = demi largeur de la zone d'élargissement B₁ (mm)

5. Lingotière à base ouverte selon l'une quelconque des revendications précédentes, **caractérisée en ce que** les sauts de courbure (Δk) au passage de la zone d'évasement centrale (11) vers les zones de réglage des côtés étroits (12, 13), et à l'endroit des tangentes de renversement (25) sont minimisés dans le trajet de la courbe et s'approchent de préférence de zéro.

6. Lingotière à base ouverte selon la revendication 5, **caractérisée en ce qu'**au passage de la zone d'évasement centrale (11) vers les zones de réglage des côtés étroits (12, 13), les sauts de courbures correspondent à la condition (Δk) ≤ 0,5*(4H)/(H²+L²).

7. Lingotière à base ouverte selon la revendication 5, **caractérisée en ce qu'**à l'endroit de la tangente de renversement (25), les sauts de courbures (Δk) correspondent à la condition Δk ≤ 0,4*(8H)/(H²+L²).

8. Lingotière à base ouverte selon l'une quelconque des revendications précédentes, **caractérisée en ce que**, dans des plans de coupe situés à la parallèle de l'axe longitudinal de la lingotière (23) et des parois des côtés étroits (3, 4), entre l'arête d'entrée de la lingotière (5) et l'arête de sortie de la lingotière (6), dans la zone d'évasement centrale (11), le contour de la cavité creuse du moule (7) est formé par des droites (24a, 24b, 24n).

9. Lingotière à base ouverte selon l'une quelconque des revendications précédentes, **caractérisée en ce que** le passage de la zone d'évasement centrale (11) et de la zone de réglage des côtés étroits (12, 13) s'y raccordant latéralement est formé par une droite (24a), qui dans un plan de coupe situé à la parallèle de l'axe longitudinal de la lingotière (23) et des parois des côtés étroits (3, 4) relie l'arête d'entrée de la lingotière (5) et l'arête de sortie de la lingotière (6).

10. Lingotière à base ouverte selon l'une quelconque des revendications 1 à 8, **caractérisée en ce que** dans le cas de plans de coupe situés normalement par rapport à l'axe longitudinal de la lingotière (23), les endroits de la tangente de renversement dans le contour de la cavité creuse du moule (7) forment entre l'arête d'entrée de la lingotière (5) et l'arête de sortie de la lingotière (6) des droites (24d) qui se situent dans un plan de coupe parallèle à l'axe longitudinal de la lingotière (23).

11. Lingotière à base ouverte selon l'une quelconque des revendications 8 à 10, **caractérisée en ce que** les droites (24a, 24b, 24n) sont disposées de façon inclinée, dans la mesure de la contraction de la barre.

12. Lingotière à base ouverte selon l'une quelconque des revendications 1 à 7, **caractérisée en ce que** dans des plans de coupes situés à la parallèle de l'axe longitudinal de la lingotière (23) et des parois des côtés étroits (3, 4), dans la zone d'évasement centrale (11), le contour de la cavité creuse du moule (7) présente entre l'arête d'entrée de la lingotière (5) et l'arête de sortie de la lingotière (6) un trajet curviligne, de préférence parabolique (26), en fonction des conditions de solidification du métal à couler.

13. Lingotière à base ouverte selon la revendication 12, **caractérisée en ce que** le passage de la zone d'évasement centrale (11) et de la zone de réglage des côtés étroits (12, 13) qui s'y raccorde est formé par une courbe avec un trajet sensiblement parabolique (26), qui dans un plan de coupe situé à la parallèle de l'axe longitudinal de la lingotière (23) et des parois des côtés étroits (3, 4) relie l'arête d'entrée de la lingotière (5) et l'arête de sortie de la lingotière (6).

14. Lingotière à base ouverte selon la revendication 12, **caractérisée en ce qu'**avec un plan de coupe situé normalement par rapport à l'axe longitudinal de la lingotière (23), les endroits de la tangente de renversement dans le contour de la cavité creuse du moule (7) forment entre l'arête d'entrée de la lingotière (5) et l'arête de sortie de la lingotière (6) des courbes avec un trajet sensiblement parabolique (26), qui se situent dans un plan de coupe situé à la parallèle de l'axe longitudinal de la lingotière (23).

15. Lingotière à base ouverte selon l'une quelconque des revendications 12 à 14, **caractérisée en ce que** les courbes avec un trajet sensiblement parabolique (26) sont disposées de façon inclinée, dans la mesure de la contraction de la barre.

16. Lingotière à base ouverte selon l'une quelconque des revendications précédentes, **caractérisée en ce qu'**avec un plan de coupe située normalement par rapport à l'axe longitudinal de la lingotière (23), dans la zone d'évasement centrale (11), entre l'arête d'entrée de la lingotière (5) et l'arête de sortie de la lingotière (6), les rayons de courbure du contour de la cavité creuse du moule (7) s'agrandissent en direction de l'arête de sortie de la lingotière et sont infiniment grands à l'arête de sortie.

17. Lingotière à base ouverte selon l'une quelconque des revendications précédentes, **caractérisée en ce que** dans les zones de réglage des côtés étroits (12, 13), les parois des côtés larges (1, 2) sont disposées sensiblement à la parallèle.

18. Lingotière à base ouverte selon l'une quelconque des revendications précédentes, **caractérisée en ce qu'**en fonction du comportement à la contraction du métal concerné à couler, les parois des côtés étroits (3, 4) sont conçues sous forme convexe.
